# DEMANDE DE BREVET EUROPEEN

(11) **EP 0 041 909 A1**
(43) Date de publication de la demande: **16.12.1981**
(21) Numéro de dépôt: 81420085.3
(22) Date de dépôt: 04.06.1981
(51) Int. Cl.: B65H 75/16, B65D 85/04

(54) **Matériau d'emballage pour le stockage de matières filiformes sous forme d'enroulement à spires**

(30) Priorité: 06.06.1980 FR 8013022
(71) Demandeur: SOPAGIL (Société à responsabilité limitée Société dite:, F-69001 Lyon (FR)
(72) Inventeur: Gillouin, Robert, F-69140 Rillieux la Pape (FR)
(74) Mandataire: Laurent, Michel

(57) **Abrégé**

L'invention concerne un emballage permettant de stocker une matière filiforme sous la forme d'un enroulement à spires, cet emballage comportant un boyau central (1) à l'intérieur duquel la matière (2) est enroulée. Le volume de stockage est défini par deux flasques latérales (3), (4).

Selon l'invention, les bords extérieurs (5). (6) des flasques latérales (3), (4) sont repliées l'une vers l'autre de telle sorte qu'elles soient normalement maintenues en contact mutuel, lesdites flasques (3), (4) présentant une certaine flexibilité permettant des les écarter l'une de l'autre lorsque l'on désire soit enrouler la matière filiforme (2) soit la dévider.

## Description

La présente invention concerne un perfectionnement apporté au stockage de matières filiformes sous la forme d'enroulements constitués d'une pluralité de couches superposées de spires de fils.

Elle a trait plus particulièrement à un nouveau type d'emballage perfectionné qui permet à la fois :
- l'enroulement d'une quantité donnée de matière déterminée,
- le maintien, la protection et éventuellement la présentation de cet enroulement de matière,
- le dévidage de la matière ainsi stockée et éventuellement son renvidage après dévidage.

A ce jour, pour le stockage de matières filiformes telles que par exemple les crins synthétiques utilisés notamment pour la pêche, des écheveaux de laine, de la ficelle, des câbles, fils électriques ou autres articles similaires, diverses solutions ont été proposées.

Ainsi, en ce qui concerne les écheveau de laine, on utilise simplement des liens (capis) espacés à intervalles réguliers et qui entourent l'écheveauformé. Lors de l'utilisation, on coupe ces liens. Il est évident qu'il est impossible de reformer l'écheveauaprès la coupe des liens de maintien.

Dans le cas de pelottes de ficelles, notamment pour l'usage domestique, on utilise couramment des boîtes en matière plastique, en général transparentes, dans laquelle la pelotte est disposée, lesdites boîtes comportant un orifice pour le passage de l'extrémité de la ficelle. Si une telle solution permet une protection efficace, on a constaté, qu'en cours d'usage, il arrivait très souvent qu'une grande quantité de matière se dévide, plus particulièrement à la fin de la pelotte. Dans ce cas, il est pratiquement impossible de réinsérer de manière satis-- faisante, à l'intérieur de la boîte de stockage, la ficelle dévidée en surplus.

Dans le cas des crins, notamment pour le fil de pêche, on utilise en général des bobines présentant des joues latérales ou des planchettes de bois (ou de liège). De telles bobines ou plaquettes n'offrent pas une protection satisfaisante et surtout le fil enroulé peut avoir tendance à se dévider.

Or, on a trouvé, et c'est ce qui fait l'objet de la présente invention, un nouveau type d'emballage, utilisable indifféremment pour tout type de matière filiforme (crins, laine, ficelle, câbles, fils électriques..) qui surmonte les 'inconvénients des solutions antérieures et permet d'enrouler, de stocker et de protéger de manière efficace ladite matière tout en permettant un dévidage aisé de celle-ci ainsi que le revidage si on le désire.

D'une manière générale, l'invention concerne donc un nouveau type d'emballage, simple et économique à réaliser, qui non seulement permet de stocker la matière sous la forme d'un enroulement de spires de la même manière qu'avec une bobine a joues conventionnelles mais qui, également, assure une protection parfaite de ladite matière, évite les dévidages intempestifs et permet de renvider la matière après dévidage.

Par ailleurs, un tel type d'emballage peut également servir par lui-même au stockage et à la présentation dudit enroulement.

D'une manière générale, l'emballage selon l'invention se caractérise en ce qu'il comporte un boyau circulaire disposé autour d'une partie centrale et à l'intérieur duquel la matière est enroulée sous forme de spires, le volume du stockage du boyau étant défini par deux flasques latérales, dont les bords extérieurs sont repliés l'un vers l'autre de telle sorte qu'ils soient normalement maintenus en contact mutuel, lesdites flasques présentant une certaine flexibilité permettant de les écarter l'une l'autre lorsque l'on désire soit enrouler la matière, soit la dévider, les bords pinçant ladite matière lors de cette opération.

Avantageusement, les flasques présentent à leur périphérie des surfaces recourbées en sens inverse, formant entonnoir ce qui facilite le guidage de la matière lors de sa mise en place.

Dans un mode de réalisation préférentiel conforme à l'invention, ledit emballage est constitué à partir d'une matière conformable (PVC, par exemple).

L'invention et les avantages qu'elle apporte seront cependant mieux compris grâce aux exempleside réalisation donnés ci-après et qui sont illustrés par les schémas annexés dans lesquels :
- la figure 1 illustre en perspective et en coupe transversale un emballage conforme à l'invention,
- la figure 2 est également une vue en perspective d'un même emballage, vu sous un autre angle et qui montre plus en détail la manière dont peut être réalisé la partie centrale,
- la figure 3 illustre schématiquement, en coupe transversale, le stockage d'une pluralité d'emballages conformes à l'invention,
- les figures 4 et 5 sont des vues en coupe transversale de variantes d'emballages réalisées conformément à l'invention,
- la figure 6 est une vue de dessus de l'emballage montré en perspective à la figure 2,
- la figure 7 est une vue schématique de côté montrant tout particulièrement la manière dont la matière. filiforme est maintenue pincée entre les flasques,
- la figure 8 illustre, en perspective la mise en oeuvre d'un tel emballage pour renvider ou dévider la matière filiforme qu'il contient.

Dans la suite de la description, les mêmes références seront utilisées pour désigner les mêmes éléments ou des éléments similaires.

Si l'on se reporte aux figures annexées, l'emballage conforme à l'invention est constitué essentiellement d'un boyau circulaire (1) dans lequel la matière (2) filiforme est enroulée en spires. Les flasques latérales (₃-4) définissent, avec la base du boyau circulaire (1) le volume de stockage de la matière.

Conformément à l'invention, les bords extérieurs (5-6) des flasques latérales (3-4) sont repliés l'un vers l'autre de telle sorte qu'ils sont normalement maintenus en contact mutuel. Cependant les flasques (3-4) présentent une certaine flexibilité permettant de les écarter l'une de l'autre lorsque l'on désire soit enrouler la matière (2) ou au contraire la dérouler, les bords (5-6) pinçant ladite matière (2) lors de ces opérations.

Avantageusement, les extrémités (7₋8) des flasques (5-6) sont recourbées en sens inverse formant ainsi un entonnoir, ce qui facilite le guidage du fil (2) lors de sa mise en place.

Un tel emballage est obtenu de préférence à partir d'une matière conformable telle que par exemple au moyen d'une feuille à base de PVC.

Dans l'exemple de réalisation illustré par les figures (1, 2, 3, 6, 7 et 8), l'emballage conforme à l'invention est réalisé à partir de deux feuilles mises en forme préalablement, chacune de ces feuilles comportant :
- une partie centrale circulaire (9),
- une surface courbe (10) reliée à ladite partie centrale circulaire (9),
- une partie plane (3) ou (4) prolongée par une partie recourbée (5) ou (6), l'extrémité de ce retour étant replié de manière à former, lorsque l'emballage est terminé, une lèvre permettant le passage du fil (2).

L'emballage proprement dit est formé en assemblant, par exemple par soudure à haute-fréquence, les parties circulaires centrales (9) de deux feuilles ainsi mises en forme, la surface courbe (10), les parties planes (3), (4) et les extrémités (5-6) formant le boyau circulaire (1).

Dans la partie centrale (9) est également prévu un -orifice (20) non circulaire, par exemple de forme parallélépipédique, permettant le maintien de l'emballage et son entraînement lors de la mise en place de la matière voire même, ainsi que cela est illustré à la figure 3, le stockage d'une pluralité d'enroulements ainsi réalisés sur un seul et même axe d'enroulement (11).

Avantageusement, ainsi que cela apparaît bien aux figures 1, 3i 6 et 8, les parties planes (3-4) comportent des zones en relief (12) et en creux (13) complémentaires permettant de maintenir côte-à-côte une pluralité d'emballages tel que cela est illustré à la figure 3. Cela est particulièrement avantageux lorsque l'on bobine la matière. En effet, pour réaliser cette opération, comme cela est illustré à la figure 3, on dispose une pluralité d'emballages conformes à l'invention côte-à-côte sur un même axe (11), ayant la même section que l'orifice (20), les parties en relief et en creux (12, 13) évitant que les emballages ne glissent les uns par rapport aux autres. Dans la partie centrale (9) peuvent également être prévus des orifices (14, 15, 16) (voir figures 2 et 6) facilitant l'utilisation d'un tel emballage soit pour permettre d'y introduire un ou plusieurs doigts ou éventuellement des moyens (tiges) en fonction de l'utilisation désirée. Une partie cônique (17) creuse, radiale, peut éventuellement être également prévue afin d'y introduire l'extrémité (18) de l'élément filiforme (2) lorsque l'on commence l'opération de bobinage (voir figure 2). Cette partie cônigue peut être remplacée par tout autre moyen équivalent par exemple par un simple orifice disposé radialement et à l'intérieur duquel est introduite l'extrémité du fil.

Dans le mode de réalisation illustré par les figures annexées, la flexibilité des flasques latérales est obtenue notamment par la forme arrondie (10) qui tend à faire se rapprocher les bords extérieurs (5-6).

Les figures 4 et 5 illustrent deux variantes d'un emballage conforme à l'invention, variantes dans lesquelles on utilise également deux feuilles soudées dans leur partie centrale (9), ces feuilles ayant cependant des formes différentes.l'une de l'autre. Ainsi, dans la figure 4, l'une des feuilles est parfaitement plane, le volume de stockage (boyau circulaire) étant défini par la forme de la seconde feuille.

Dans la figure 5, les deux feuilles ont des formes différentes.

Dans les deux cas, les bords extérieurs (5-6) des flasques latérales sont maintenus-en contact mutuel et peuvent être écartés l'un de l'autre pour permettre le passage et le pincement de l'élément filiforme (2).

Dans tous les modes de réalisation, en pratique, une encoche (21) est de préférence prévue à la périphérie des flasques, ces encoches étant décalées d'une flasque à l'autre dans un même emballage. Une telle encoche (21) facilite le passage du fil d'un emballage à l'autre lorsque l'on réalise des chapelets constitués d'une pluralité d'emballages juxtaposés, la matière filiforme n'étant pas coupée entre chacun des embàllages mais restant connectée.

Par rapport aux solutions antérieures, un tel emballage présente de très nombreux avantages.

Tout d'abord, il permet de stocker n'importe quel type de matière filiforme, que ce soit de la laine, des crins synthétiques, de la ficelle, des câbles, des fils électriques.. Par ailleurs, il peut être utilisé non seulement pour l'opération de renvidage proprement dite de la matière mais également pour l'utilisation définitive de celle-ci tout en la protégeant parfaitement. Il permet en outre, si on lé désire, de renvider la matière (2) après utilisation. De plus, le pincement assuré par les extrémités des flasques évite le déroulement non contrôlé de la matière, celle-ci devant être tirée pour être dévidée.

Un tel emballage permet également, ainsi que cela est illustré à la figure 3, de réaliser des chapelets constitués d'une pluralité d'emballages juxtaposés, la matière filiforme (2) n'étant pas coupée entre chacun des emballages mais restant connectée. Cela présente l'avantage, lors de la vente ou de l'utilisation, de pouvoir avoir des longueurs variables en fonction de la demande. Un tel emballage peut également être utilisé tel quel chaque fois que l'on désire pouvoir dévider et renvider la matière filiforme par exemple pour la pêche, pour commander un cerf-volant..

Bien entendu, l'invention n'est pas limitée aux modes de réalisation décrits précédemment mais en couvre toutes les variantes réalisées dans le même esprit. Ainsi, si en général, le maintien de l'extrémité de la matière filiforme est assuré par le pincement entre les extrémités des flasques, il peut être envisagé de prévoir des orifices à la périphérie des flasques permettant de réintroduire cette extrémité,ce qui, dans certains cas, facilite encore l'utilisation.

Comme matière permettant de réaliser de tels emballages, on utilisera tout type de matière conformable choisi en fonction des applications désirées par exemple pour offrir une protection contre les rayonnements ultra-violets. Outre sa très grande simplicité et la facilité de mise en oeuvre que permet un tel emballage, il assure également une protection de la matière stockée contre toute attaque extérieure par exemple de l'humidité, de la poussière, des mites..

## Revendications

1/ Emballage permettant de stocker une matière filiforme (2) sous la forme d'un enroulement à spires caractérisé par le fait qu'il comporte un boyau circulaire (1) disposé autour d'une partie centrale (9) et à l'intérieur duquel la matière (2) est enroulée sous la forme de spires le volume de stockage du boyau (1) étant défini par deux flasques latérales (3-4) dont les bords extérieurs (5-6) sont repliés l'un vers l'autre de telle sorte qu'ils soient normalement maintenus en contact mutuel, lesdites flasques:_présentant une certaine flexibilité permettant de les écarter l'une par rapport à l'autre lorsque l'on désire soit enrouler la matière, soit la dévider, les bords (5-6) pinçant ladite matière (2) lors de cette opération.

2/ Emballage selon la revendication 1 caractérisé par le fait que les extrémités (7-8) des parties en contact des flasques sont recourbées en sens inverse jouant ainsi un rôle d'entonnoir facilitant le renvidage.

3/ Emballage selon l'une des revendications 1 à 2, caractérisé par le fait qu'il est à base d'une matière conformable.

4/ Emballage selon l'une des revendications 1 à 3, caractérisé par le fait qu'il est constitué de deux éléments identiques reliés l'un à l'autre par soudure d'une partie centrale commune circulaire (9).

5/ Emballage selon l'une des revendications 1 à 4, caractérisé par le fait que les flasques (3-4) sont planes et comportent des parties en relief (12) et en creux (13) complémentaires.

6/ Emballage selon la revendication 5, caractérisé par le fait que chaque flasque (3) ou (4) comporte une partie en relief (12) et une partie en creux (13) complémentaire décalées de 180° l'une par rapport à l'autre.

7/ Emballage selon l'une des revendications 1 à 6, caractérisé par le fait que la partie centrale (9) comporte des orifices (14), (15), (16) destinés à faciliter son utilisation en permettant d'y introduire un ou plusieurs doigts ou éventuellement des moyens (tiges) en fonction de l'utilisation désirée.

8/ Emballage selon l'une des revendications 1 à 7, caractérisé par le fait qu'une partie cônique (17) creuse, radiale,est prévue dans la partie centrale (9) afin d'y introduire l'extrémité (18) du fil de l'élément filiforme (2) lorsque l'on commence l'opération de bobinage.

9/ Emballage selon l'une des revendications 1 à 8, caractérisé par le fait qu'il permet de réaliser des chapelets constitués d'une pluralité d'emballages juxtaposés, la matière filiforme (2) n'étant pas coupée entre chacun des emballages mais restant connectée.
